# EUROPÄISCHE PATENTSCHRIFT

(11) **EP 1 161 394 B1**
(45) Veröffentlichungstag und Bekanntmachung des Hinweises auf die Patenterteilung: **12.11.2003**
(21) Anmeldenummer: 00920509.7
(22) Anmeldetag: 17.03.2000
(51) Int. Cl.: B65H 9/16

(54) **VERFAHREN UND VORRICHTUNG ZUR AUSRICHTUNG VON EINZELBLÄTTERN IN EINEM BLATTVERARBEITUNGSGERÄT**
METHOD AND DEVICE FOR ALIGNING INDIVIDUAL SHEETS IN A SHEET PROCESSING MACHINE
PROCEDE ET DISPOSITIF PERMETTANT D'ALIGNER UNE FEUILLE DANS UNE MACHINE DE TRAITEMENT DE FEUILLES

(30) Priorität: 18.03.1999 DE 19912234
(43) Veröffentlichungstag der Anmeldung: 12.12.2001
(73) Patentinhaber: Océ Printing Systems GmbH, 85586 Poing (DE)
(72) Erfinder: STAHUBER, Markus, D-83714 Miesbach (DE)
(74) Vertreter: Schaumburg, Thoenes & Thurn
(86) Internationale Anmeldenummer: EP0002374
(87) Internationale Veröffentlichungsnummer: WO00056643

(56) Entgegenhaltungen:
- DE-C- 19 514 420
- US-A- 3 929 327
- US-A- 4 266 762
- US-A- 5 653 438
- PATENT ABSTRACTS OF JAPAN vol. 1997, no. 02, 28. Februar 1997 (1997-02-28) & JP 08 259049 A (ACE DENKEN:KK;SHINKO SEISAKUSHO CO LTD), 8. Oktober 1996 (1996-10-08)
- PATENT ABSTRACTS OF JAPAN vol. 018, no. 087 (M-1559), 14. Februar 1994 (1994-02-14) & JP 05 294500 A (TOKYO ELECTRIC CO LTD), 9. November 1993 (1993-11-09)
- PATENT ABSTRACTS OF JAPAN vol. 006, no. 004 (M-106), 12. Januar 1982 (1982-01-12) & JP 56 127532 A (ICHIKOH IND LTD;OTHERS: 01), 6. Oktober 1981 (1981-10-06)

## Beschreibung

Die Erfindung betrifft ein Verfahren und eine Vorrichtung zum Ausrichten von Einzelblättern in einem Blattverarbeitungsgerät.

In Druck- oder Kopiergeräten ist es in der Regel notwendig, Aufzeichnungsträger zum Abtasten oder zum Bedrucken lateral, d.h. quer zu einer Transportrichtung an einer Referenzkante auszurichten. Dies ist insbesondere dann nötig, wenn Störeinflüsse auf den Aufzeichnungsträger wirken und diesen von einer Soll-Transportbahn ablenken. Solche Störeinflüsse können beispielsweise durch toleranzbehaftete Aufzeichnungsträger entstehen, beispielsweise wenn das Format eines blattförmigen Aufzeichnungsträgers variiert. Die Stabilität der Transportbahn ist insbesondere dann gefährdet, wenn die Aufzeichnungsträger über relativ lange Transportstrecken zu transportieren sind, z.B. wenn ein blattförmiger Aufzeichnungsträger über ein Vielfaches seiner Länge zu transportieren ist.

Befindet sich der Aufzeichnungsträger außerhalb der im Gerät spezifizierten Soll-Transportbahn, so kann er nicht fehlerfrei bearbeitet werden. In einem Druckgerät führt dies beispielsweise zu einem schiefen Druckbild auf dem Aufzeichnungsträger.

Eine Ausrichtvorrichtung für ein Einzelblattdruckgerät oder ein Kopiergerät ist beispielsweise aus der WO-98/18053 A1 bekannt. In dieser Ausrichtvorrichtung ist ein Sensor vorgesehen, der die seitliche Kante des Aufzeichnungsträgers erfaßt, dessen Lage relativ zu einer Solldrucklage ermittelt und eine Transportvorrichtung quer zur Transportrichtung des Blattes je nach Abweichung der Ist-Lage von der Soll-Lage des Blattes verschiebt. Diese Vorrichtung erlaubt zwar eine hochgenaue Positionierung des Aufzeichnungsträgers, ist jedoch relativ aufwendig wegen ihrer Sensoreinrichtung und der verfahrbaren Transportvorrichtung.

Eine etwas einfacher aufgebaute Ausrichtvorrichtung ist aus der DE-A1-27 50 252 bekannt. Bei dieser Vorrichtung wird ein blattförmiges Original zur Ausrichtung an einen Anschlag gefördert. Der Antrieb des Originals erfolgt dabei über eine Walzenanordnung, auf der Kugeln aufliegen, wobei das Original zwischen Walzen und Kugel hindurchgeführt wird.

Auch aus der US-A-4,179,117 und aus der US-A-5,031,895 sind Vorrichtungen bekannt, mit denen blattförmige Aufzeichnungsträger an einer quer zur Transportrichtung des Aufzeichnungsträgers liegenden Kante ausgerichtet werden können.

Bei instabilen Aufzeichnungsträgern, beispielsweise bei leichtgewichtigen Papierblättern mit 60g/m² kann es zu Beschädigungen von Kanten oder Ecken während des Ausrichtvorgangs in mechanisch wirkenden Ausrichtvorrichtungen kommen.

Aus der DE-C-922171, der US-A-3,980,296, der JP-A-63-127955 und aus der JP-A-08-259049 sind jeweils Anordnungen bekannt, mit der einzelne Papierblätter an einer seitlichen Führungskante in einem Transportkanal ausgerichtet werden können.

Es ist Aufgabe der Erfindung, ein Verfahren und eine Vorrichtung zum Zuführen von blattförmigen Aufzeichnungsträgern in einem Blattverarbeitungsgerät zu schaffen, wobei während dem Zuführen Beschädigungen von Kanten oder Ecken auch bei empfindlichen Aufzeichnungsträgern weitgehend vermieden werden.

Diese Aufgabe wird durch die in den unabhängigen Patentansprüchen angegebene Erfindung gelöst. Vorteilhafte Ausführungsformen der Erfindung sind Gegenstand der Unteransprüche.

Die Erfindung beruht auf der Erkenntnis, daß in Blattzuführvorrichtungen eine besonders schonende, auch für empfindliche Aufzeichnungsträger geeignete Ausrichtung möglich ist, indem zunächst der in Transportrichtung hinten liegende Teil der anschlagsseitigen Kante des Aufzeichnungsträgers zu einem Anschlag bewegt, d.h. an eine Referenzkante angelegt wird, und im weiteren Verlauf die übrigen Teile der auszurichtenden Kante des Aufzeichnungsträgers an den Anschlag geführt wird. Dies kann in einer Ausrichtstrecke insbesondere durch eine Drehung des Aufzeichnungsträgers mit dem hinteren Teil seiner anschlagsseitigen Kante zur Referenzkante (Anschlag) hin erfolgen. Erst im weiteren Verlauf des Ausrichtvorganges wird der Aufzeichnungsträger dann vollständig an die Referenzkante angelegt und somit eine materialschonende Ausrichtung des Aufzeichnungsträger auch bei leichtgewichtigen Aufzeichnungsträgern erreicht. Dabei wird insbesondere die in Transportrichtung vorne am ausrichtenden Anschlag liegende Kante des Aufzeichnungsträgers geschont. Durch geeignete Wahl der Transporteinrichtung in der Ausrichtstrecke, z.B. durch eine angetriebene Walze, auf der eine Kugel aufliegt und durch Anordnung der Transporteinrichtung nahe des Anschlags, wird vermieden, daß weniger steife Aufzeichnungsträger am Anschlag Falten oder Buckel bilden.

Die Ausrichtung des blattförmigen Aufzeichnungsmaterials erfolgt an dem Anschlag insbesondere mit konstanter Transportgeschwindigkeit ohne zusätzliche Beschleunigungseinrichtungen. Der Anschlag bildet eine Referenz kante, die insbesondere der Längskante einer Soll-Transportbahn entspricht. Die Ausrichtung findet somit auf der gesamten Ausrichtstrecke insbesondere kontinuierlich statt. Um die eingangs- oder ausgangsseitige Transportgeschwindigkeit in der Ausrichtstrecke an die Transportgeschwindigkeiten angrenzender Geräte oder Module anzupassen, kann am Anfang bzw. am Ende der Ausrichtstrekke eine Verzögerung bzw. eine Beschleunigung des Aufzeichnungsträgers erfolgen. Hierdurch können insbesondere relativ kurze Blattabstände im Blatttstrom aufeinanderfolgender Aufzeichnungsträger erreicht werden. Dazu ist es vorteilhaft, einen Freilauf an der eingangsseitigen und/oder an der ausgangsseitigen Antriebsrolle oder sogar an allen Antriebsrollen der Ausrichtstrecke vorzusehen.

Die erfindungsgemäße Vorrichtung umfaßt insbesondere mindestens eine Antriebswalze, deren Antriebsachse in einem spitzen Winkel zur Transportrichtung steht. Diese Antriebswalze kann mit einer Kugel zusammenwirken, die den vorbeilaufenden Aufzeichnungsträger gegen die Antriebswalze drückt und somit die für den Transport nötige Friktion erzeugt. Größe, Material, Oberflächenstruktur und Gewicht der Kugel können dabei den jeweiligen Anforderungen einfach angepaßt werden. Die Kugel kann die Friktion insbesondere nur durch ihr Eigengewicht erzeugen. Sie ist dazu frei in einem Kugelkäfig lagerbar. Andererseits kann die Kugel zur Unterstützung der auf den Aufzeichnungsträger wirkenden Friktionskraft eine in Richtung auf den Aufzeichnungsträger wirkende Andruckfeder vorgesehen sein, insbesondere dann, wenn relativ schwere Aufzeichnungsträger verarbeitet werden sollen.

Durch das Vorsehen von Kugel/Walzenpaaren in der erfindungsgemäßen Ausricht- und Transportvorrichtung wird eine besonders schonende Verarbeitung der Aufzeichnungsträger erreicht, wodurch auch sehr leichte Blätter von 60 g/m² oder weniger schonend und sicher ausrichtbar sind.

Durch die erfindungsgemäße Struktur wird auch eine einfache, kostengünstige und platzsparende Einrichtung angegeben, die eine nur geringe Störanfälligkeit sowie ein breites Spektrum verwendbarer Formate, Materialien, Sorten und Gewichte für die blattförmigen Aufzeichnungsträger aufweist, ohne dass zur Verarbeitung der verschiedenartigen Aufzeichnungsträger Einstellungen (Parameteränderungen) an der Ausrichtstrecke bzw. an der Transport- bzw. Ausrichteinrichtung vorgenommen werden müssen.

Um besonders gravierende Änderungen des zu verarbeitenden Aufzeichnungsmaterials (z.B. Karten, Labels, Folien etc.) und/oder wesentliche Änderungen hinsichtlich der zu verarbeitenden Formate, Gewichte u. dgl. Akzeptieren zu können ist es möglich, an der Ausricht- und Transportvorrichtung Walzengröße, Friktionsmaterial und/oder Winkelanordnung sowie die entsprechenden Parameter der Kugeln anzupassen. Genausogut ist es möglich, Anzahl und Anordnung der Walzen-/Kugel-Paare vorzunehmen.

Die Kugel eines Walzen/Kugelpaares wird insbesondere freilaufend in einem Kugelkäfig gehaltert und lagert mittels ihrer Schwerkraft zentrisch auf der zur Transportrichtung schräg gestellten Transportwalze. Die Anordnung besteht aus mehreren Walzen/Kugel-Paaren, insbesondere aus drei solchen Paarungen.

Nachfolgend werden Ausführungsbeispiele der Erfindung anhand einiger Figuren näher erläutert.

Es zeigen:
- **Figur 1**: ein Druckgerät,
- **Figur 2**: eine Ausrichtstrecke,
- **Figur 3**: die Ausrichtstrecke in Aufsicht,
- **Figur 4**: die Ausrichtstrecke in Ansicht und
- **Figur 5**: einen Anschlag der Ausrichtstrecke.

In Figur 1 ist ein Druckgerät 11 gezeigt, welches blattförmiges Aufzeichnungsmaterial, hier Papier-Einzelblätter, aus Eingabefächern 13 über einen Zuführkanal 14 zu einer Druckstation 12 fördert. Die Druckstation 12 arbeitet nach dem elektrofotografischen Prinzip, wobei die Druckabläufe über eine Gerätesteuerung 20 gesteuert werden. Die bedruckten Einzelblätter werden dann durch eine Fixierstation 17 geführt, in der das in der Druckstation 12 umgedruckte Tonerbild auf dem Papierblatt fixiert wird. Die so bedruckten Papierblätter werden über einen Ausgabepfad 18 Papierausgabefächern 19 oder einer Papierausgabeschnittstelle 19a zur Weiterbearbeitung in anderen Geräten zugeführt. Die Gerätesteuerung 20 ist dazu mit allen elektronischen Komponenten des Druckgeräts, beispielsweise mit der Fixierstation 17 und mit dem Antrieb 21 verbunden. Die Papierblätter sind insbesondere vor der Druckstation 12 im Zuführkanal 14 auszurichten, damit das Druckbild auf dem Papier positionsgenau gedruckt werden kann. Je nach Anwendung kann eine solche Ausrichtung auch im Ausgabepfad 18 oder im Bereich der Ausgabe-Schnittstelle 19a durchgeführt werden, um die Blätter weiteren Geräten korrekt ausgerichtet zuzuführen.

Zusätzlich zu den Eingabefächern 13 ist das Druckgerät 11 mit einem externen Papiervorratsmodul 15 verbunden, welches über einen Verbindungskanal 16 in den Eingabebereich 13 des Druckgeräts 11 an einer Schnittstelle 24 zuführen kann. Hierzu ist ein tunnelförmiger Verbindungskanal 16 mit einem entsprechenden Antrieb 22 vorgesehen. Die Steuerung 20 des Druckgeräts 11 ist dazu auch mit dem Antrieb 22 sowie mit einer Steuerung 23 des externen Vorratsmoduls 15 verbunden.

Weitere Details der Papiervorratsmodule 13 und 15 sowie des Verbindungskanals 16 sind in der WO-A1-98/17572 beschrieben, deren Inhalt hiermit durch Bezugnahme in die vorliegende Beschreibung aufgenommen wird. Wie aus dieser WO-Veröffentlichung zu entnehmen ist, kann an das externe Vorratsmodul 15 (dort mit Bezugszeichen 2 versehen) mit weiteren Papiervorratsmodulen (dort mit Bezugszeichen 2' versehen) über die Schnittstelle 25 verbunden sein. Dazu sind wiederum Verbindungstunnels vorgesehen, die entweder genauso wie der Verbindungskanal 16 (mit seitlicher Ausrichtung) oder als einfaches Transportmodul ohne seitliche Papierausrichtung ausgebildet sein können.

Um Einzelblätter aus dem Vorratsmodul 15 seitlich ausgerichtet an die Schnittstelle 24 des Druckgeräts 11 zu übergeben, findet im Verbindungskanal 16 eine Ausrichtung der seitlichen Kante des Blattes statt, die anhand der Figur 2 näher erläutert wird. Papierblätter 2 kommen dabei vom Vorratsmodul 15 in den Verbindungskanal 16 mit einer Geschwindigkeit v₀ an einem Transportwalzenpaar 3a in den Verbindungskanal 16. Sie weisen dabei gegenüber einer Soll-Transportposition bzw. Referenzkante 8 einen seitlichen Versatz S auf. Das vordere Transportwalzenpaar 3a einer Ausrichtstrecke transportiert die Papierblätter auf eine Lauffläche 6 im Transportkanal 16 bis die Blattvorderkante in den Bereich einer nächsten Transporteinrichtung, nämlich einer angetriebenen Walze 5, auf der eine Kugel 4 aufliegt, gelangt. Die Kugel 4 ist frei in einem Kugelkäfig 7 gelagert und liegt lediglich mit ihrem Eigengewicht auf der Antriebswalze 5 auf. Die Walze 5 wird über eine Antriebsachse 9 mit einer Winkelgeschwindigkeit ω angetrieben. Innerhalb des Transportkanals 16 bzw. der Ausrichtstrekke sind drei solche, gleichartige Kugelwalzenpaare 4, 5 vorgesehen. Die Antriebsachse 9 steht dabei jeweils in einem spitzen Winkel α zur Senkrechten der Transportrichtung A. Sobald das Papierblatt 2 von der ersten Kugel-Walzen-Anordnung erfaßt wird, transportiert die schräggestellte Walze 5 das Blatt in einer um den Winkel α schräg zur Haupttransportrichtung A geneigten Transportrichtung mit der Geschwindigkeit vₐ.

Das von dem Kugel-Walzenpaar 4,5 erfaßte Papierblatt 2 wird mit der Geschwindigkeit vₐ im spitzen Winkel α zur Transportrichtung A gegen den seitlichen Anschlag 1 und damit an die Referenzkante 8 geschoben und dadurch innerhalb des Papierkanals 16 ausgerichtet. Dabei gilt: vₐ = ω • r_{w}, wobei r_{w} den Radius der Transportwalze 5 bezeichnet.

Der Eingriff der schräg gestellten Walze 5 bzw. der Kugel 4 auf das Papierblatt 2 erfolgt im Randbereich des Blattes 2 auf der Seite der Referenzkante 8 bzw. des Anschlags 1. Liegt das Papierblatt 2 am Anschlag 1 an, so bewirkt die Bewegung der Walze 5 im folgenden nur noch eine Blattbewegung parallel zur Transportrichtung A entlang des Anschlags 1 mit der Geschwindigkeit vᵣ. Diese Bewegung ist beeinflußt durch die auf das Papierblatt wirkenden Komponenten der Haft- und Gleitreibung der schräg gestellten Friktionswalze 5 sowie durch die punktuell an dem Papierblatt angreifende Gewichtskraft Fg der freigelagerten Kugel 4 sowie durch die Umfangsgeschwindigkeit der Walze 5 mit ihrer Komponente vₐ • cos α. Demzufolge wird das Papierblatt in zwei Richtungen mit unterschiedlichen Geschwindigkeiten bewegt. Die resultierende Geschwindigkeit vᵣ kann durch Variation der Geschwindigkeit der schräg gestellten Walze 5, beispielsweise über eine Übersetzung oder einen steuerbaren Schrittmotor der allgemeinen Transportgeschwindigkeit v₀ des Druckgeräts 11 angepaßt werden.

Der Eingriff der schräg angeordneten Walzen/Kugel-Paare in der Ausrichtstrecke zwischen den beiden Walzenpaaren 3a und 3b erfolgt im Randbereich des Papierblattes 2 auf der Seite der Referenzkante 8 bzw. des Anschlags 1. Das Kugel-Walzenpaar 4, 5 greift dabei jeweils auf der einlaufenden Seite des Papierblatts im Bereich der anschlagsnahen Ecke ein. Der Eingriff der Walzen/Kugelpaare 4,5 erfolgt also asymmetrisch, d.h. außerhalb der Blattmitte auf der anschlagsseitigen Blatthälfte. Durch diese asymmetrischen Eingriff einerseits und die gleichmäßig auf das gesamte Papierblatt 2 wirkende Reibung zwischen Blattunterseite und Lauffläche 6 wird eine Drehung des Blattes zum Anschlag 1 derart bewirkt, daß der hintere Teil 26a der anschlägsnahen Blattkante 26 zuerst am Anschlag 1 anschlägt. Erst im weiteren Bewegungsverlauf legen sich auch die übrigen Teile und am Ende der vordere Teil 26b der Blattkante 26 an den Anschlag 1 sanft an, wobei weder Blattkante 26 noch Blattecken beschädigt werden und auch andere Blatteile unversehrt bleiben, insbesondere nicht geknickt werden. Im weiteren Verlauf der Bewegung wird das Blatt 2 dabei an die dem ersten Paar nachfolgenden Kugel/Walzenpaare 4, 5 übergeben, bis das Blatt schließlich das ausgangsseitige Transportwalzenpaar 3b erreicht. Dieses Transportwalzenpaar 3b übernimmt dann den weiteren Transport mit der Standard-Geschwindigkeit v₀ des Druckgeräts 11.

Durch den oben beschriebenen Bewegungsablauf wird das Papierblatt während des Ausrichtvorgangs zum Anschlag hin gedreht. Der Drehpunkt hängt dabei von der Reibfläche des Papierblatts ab. Diese ist wiederum durch den Reibungskoeffizienten zwischen Papierblatt (Aufzeichnungsträger 2) und der Lauffläche 6 bestimmt. Der Eingriff der Walzen-Kugel-Paare 4, 5 im Randbereich des Papierblatts 2 sowie die auf das Papierblatt 2 wirkenden Reibungskräfte bewirken zunächst eine Drehung des Papierblatts mit seiner Hinterkante 26a zum Anschlag 1 bzw. zur Referenzkante 8 hin. Im weiteren Verlauf wird das Papierblatt 2 dann vollständig an die Referenzkante 8 angelegt. Die freie Lagerung der Kugel 4 in einem Kugelkäfig 7 bewirkt, daß von der Kugel im wesentlichen eine asymmetrische, d.h. keine Vorzugsrichtung enthaltende Reibungskraft auf den Aufzeichungsträger wirkt. Die Kugel 4 bewirkt also horizontal keine Richtungsbestimmung auf dem Aufzeichnungsträger im Gegensatz zur Walze 5, die eine klare Vorzugsrichtung vorgibt. Innerhalb des Kugel-Walzen-Paares 4, 5 bewirkt also nur die Walze 5 eine kraftschlüssige Führung, aber nicht die Kugel 4.

Figur 3 zeigt weitere Details der für die Funktion der Ausrichtvorrichtung maßgeblichen Teile. Die Mittelpunkte der Kugeln 4 bzw. der Walzen 5 sind dabei in einem Abstand b vom Anschlag 1 entfernt. Dieser Abstand ist wesentlich kleiner als die Blattlänge quer zur Haupttransportrichtung A. Hierdurch wird vermieden, daß im Zuge des Ausrichtvorgangs Längsfalten oder Buckel im Papierblatt 2 entstehen.

Die Länge der Ausrichtstrecke ist in Abhängigkeit von den zu verarbeitenden Papiergrößen, dem maximal zu korrigierenden Versatz S sowie von dem vorliegenden Winkel α zu bemessen. Um eine störungsfreie Funktion für ein möglichst breites Spektrum an Aufzeichnungsträgern (Arten: Papier, Folien, Labels; Oberflächen: rauh, fein, gestrichen; Format: DIN A4, DIN A 5, Letter; Gewichte: 40 g bis etwa 300 g) zu gewährleisten, sind die Anzahl, Positionen und Maße der Walzen 5 der Kugeln 4 sowie ihre Oberflächen und Gewichte sowie der Winkel α anzupassen.

Für ein Hochleistungsdruckgerät mit einer Druckleistung bis zu 160 Seiten pro Minute hat es sich als günstig erwiesen, die in den Figuren gezeigte Kombination von 3 Kugel/Walzenpaaren 4, 5 in einer Ausrichtstrecke zu verwenden, wobei die Abstände zweier Walzen 5 bzw. zweier Kugeln 4 kleiner sind als das kleinste zu verarbeitende Papierformat. Geschliffene Glaskugeln mit einem Kugelgewicht von 40 g, die freilaufend in einem Kugelkäfig gelagert und mittels Schwerkraft zentrisch auf die Walzen drücken, haben dabei ein zuverlässig zu verarbeitendes Papierspektrum von 60g/m² bis 200g/m² ergeben. Neben Glaskugeln sind auch V2A-Stahlkugeln oder Kunstoffkugeln bzw. Kugeln aus anderen, für die Kugelfertigung geeigneten Materialien, die keine Färbungen durch Abrieb auf dem Aufzeichnungsträger hinterlassen, geeignet.

Die Walzen 5 sind im spitzen Winkel zur Transportrichtung A in einem Winkelbereich von 0 > α < 40°, vorzugsweise im Winkelbereich zwischen 5° und 15° angeordnet. Die Walzenoberfläche hat relativ zum zu transportierenden Medium (Papier) eine hohe Friktion. Geeignete Walzenoberflächen für Papier sind z.B. Elastomer-Oberflächen.

Für die vorliegende Anornung einer Ausricht- und Transportvorrichtung, bei der die Walzenoberflächen mit den oben beschrienenen geschliffenen Kugeln aus V2A-Stahl oder Gals zusammenwirken eignen sich insbesondere mikrozellige Polyurethan-Schäume mit Zellgrössen zwischen 120 und 160 µm sowie mit einem Reibungskoeffizienten gegenüber Papier zwischen 1,2 und 2,0 insbesondere zwischen 1,5 und 1,7. Die Shore-Härte (A) des Polyurethan-Schaums sollte dabei zwischen 25 und 50, insbesondere zwischen 30 und 45 bzw. genau bei 38 liegen.

Während bei dem in Figur 4 dargestellten Ausführungsbeispiel die Walzenoberflächen bündig mit der Lauffläche 6 abschließen, können diese Oberflächen in anderen Ausführungsbeispielen ca. 0,5 bis zu 3 mm über das Transportblech 6 herausragen. Das Transportblech 6 hat eine geriffelte oder geprägte Oberfläche und ist beispielsweise aus einem 0,8 mm dicken Stahlblech mit einer Prägung von 1,2 mm Prägungstiefe versehen. Durch diese, in kurzen Abständen versehenen Vertiefungen wird eine ausreichende Reibung zwischen Papier und Transportblech 6 gewährleistet und dennoch eine zu starke Haftung bzw. statische Aufladung des Papiers vermieden.

Die Kugeln 4 sind in einem Kugelkäfig 7 gelagert, beispielsweise mit etwas Spiel in einem Hohlzylinder. Der Kugelkäfig 7 hält die Kugel 4 horizontal zentriert auf der korrespondierenden, angetriebenen Walze 5. Durch einen Bügelverschluß oder eine Mantelverjüngung kann das Herausfallen der Kugel 4 verhindert werden, wenn die gesamte Anordnung gekippt oder transportiert wird.

Wenn das Druckgerät mit Aufzeichnungsträgern stark unterschiedlicher Formate und/oder Gewichte betrieben wird, so können aufgrund der unterschiedlichen Reibungskräfte innerhalb der Ausrichtstrecke unterschiedliche Transportgeschwindigkeiten vᵣ entstehen. Dies kann zu einer Veränderung der Blattabstände (gap) innerhalb des Papierstroms führen. Um nach der Seitenausrichtung bzw. hinter der Ausrichtstrecke wiederum konstante Blattabstände herzustellen, kann das Walzenpaar 3b am Ende der Ausrichtstrecke rampengesteuert beschleunigt werden. Dazu wird innerhalb der Ausrichtstrecke die Geschwindigkeit vₐ kleiner gewählt als die Prozeßgeschwindigkeit v₀. Des weiteren wird zumindest die am ausgangsseitigen Transportwalzenpaar 3b angeordnete Walze 5 mit einem Freilauflager 10 (siehe Figur 4) versehen. Dieses Freilauflager 10 bringt die Antriebsachse 9 mit der Antriebswalze 5 in Eingriff, wenn sich die Antriebswalze 9 in Transportrichtung bewegt, schaltet aber frei, wenn die Antriebsachse 9 steht oder sich die Antriebswalze 5 aufgrund der schnelleren Bewegung des ausgangsseitigen Transportwalzenpaars 3b schneller dreht als die Antriebswalze 9. Damit kann das zwischen Antriebswalzen 3b und ausgangsseitigem Kugel-Walzen-Paar 5 liegende Blatt innerhalb der Ausrichtstrecke frei beschleunigt werden.

Das Freilauflager besitzt einen Freilauf in Transportrichtung und arretiert entgegen der Transportrichtung. Weist auch das eingangsseitige Kugel-Walzenpaar einen solchen Freilauf auf, so kann das Papierblatt zerstörungsfrei aufgenommen werden, wenn es mit höherer Eingangsgeschwindigkeit (v₀ > vᵣ) in die Ausrichtstrecke einläuft.

In Figur 5 ist das Transportblech 6 und der Anschlag 1 in einer Schnittdarstellung gezeigt. Sie sind zu einer V-förmigen Aufnahme 27 miteinander verbunden, so daß das Papierblatt 2 sicher aufgenommen wird. Der Anschlag 1 weist dazu einen schräg nach oben verlaufenden Schenkel 28 auf, das Transportblech 6 die geprägten Vertiefungen 29.

Die Erfindung wurde am Beispiel eines Druckgeräts beschrieben. Dabei ist klar, daß die Erfindung auch für Ausrichtstrecken an anderen Geräten zur Verarbeitung von Blättern oder Dokumenten verwendbar ist. Dabei kommt es nicht darauf an, ob nur ein Blatt ausgerichtet wird oder ein Dokument, das mehrere Blätter umfaßt wie z.B. eine Broschüre oder ein Briefkuvert. Die Erfindung ist somit in Druckgeräten, Kopiergeräten, Vorlage-Scannern oder auch in anderen Geräten zur Verarbeitung von Dokumenten verwendbar, beispielsweise in Kuvertieranlagen, in Kollatoren, in Dokumentzuführ- oder Dokumentabführeinrichtungen.

### Bezugszeichenliste

- 1: Anschlag
- 2: Aufzeichnungsträger (Papierblatt)
- 3a: vorderes Walzenpaar
- 3b: hinteres Walzenpaar
- 4: Kugel
- 5: Antriebswalze
- 6: Lauffläche
- 7: Kugelkäfig
- 8: Referenzkante
- 9: Antriebsachse
- 10: Freilauf
- 11: Druckgerät
- 12: Druckstation
- 13: Eingabefächer
- 14: Zuführkanal
- 15: Externes Vorratsmodul
- 16: Verbindungskanal (Tunnel)
- 17: Fixierstation
- 18: Ausgabepfad
- 19: Papierausgabefächer
- 19a: Ausgabe-Schnittstelle
- 20: Gerätesteuerung
- 21: Antrieb im Druckaggregat
- 22: Antrieb im Tunnel
- 23: Steuerung des Vorratsmoduls
- 24: Eingangs-Schnittstelle
- 25: Vorrats-Schnittstelle
- 26: Anschlagsnahe Blattkante
- 26a: hinterer Teil der Kante 26
- 26b: vorderer Teil der Kante 26
- 27: Aufnahme
- 28: Schenkel
- 29: Vertiefungen des Transportblechs (=Lauffläche)

- A =: Haupttransportrichtung
- b =: Abstand zwischen Anschlag und Eingriffspunkt Walze/Kugel
- S =: Transportversatz (bei Einlauf)
- v₀: = Geschwindigkeit der Walzenpaare
- vₐ =: Geschwindigkeit der Rollen/Walzenanordung
- vᵣ =: Geschwindigkeits-Komponente in Transportrichtung

## Patentansprüche

1. Verfahren zum Ausrichten eines blattförmigen Aufzeichnungsträgers (2) in einem Blattverarbeitungsgerät (11), wobei
(a) der Aufzeichnungsträger (2) von einer Eingabeposition (bei 3a) über eine Ausrichtstrecke (6) in einer Transportrichtung (A) zu einer Ausgabeposition (bei 3b) transportiert wird,
(b) der Aufzeichnungsträger (2) während der Transportbewegung quer zur Transportrichtung (A) zu einem Anschlag (1), an dem er ausgerichtet wird, bewegt wird,
(c) der in Transportrichtung (A) hinten liegende Teil (26a) der anschlagseitigen Kante (26) des Aufzeichnungsträgers (2) vor deren vorderem Teil (26b) an den Anschlag (1) bewegt wird,
(d) der Transport in der Transportrichtung (A) mittels mehrerer, längs der Transportrichtung (A) angeordneter, angetriebener Walzen (5) erfolgt, die jeweils eine zur Transportrichtung (A) geneigte Drehachse (9) aufweisen,
(e) das Aufzeichnungsmaterial (2) an den Walzen (5) jeweils durch das Eigengewicht einer mit der Walze (5) zusammenwirkenden Kugel (4) an die Walze (5) angepreßt wird, wodurch eine Friktion zwischen Walze (5) und Aufzeichnungsträger (2) entsteht und
(f) der Aufzeichnungsträger (2) in Transportrichtung (A) mit einem ausgangsseitigen Transportwalzenpaar (3b) rampengesteuert derart beschleunigt wird, dass am Ende (bei 3b) der Ausrichtstrecke ein konstanter Blattabstand aufeinanderfolgender Aufzeichnungsträger (2) erzeugt wird.

2. Verfahren nach Anspruch 1, wobei über die Ausrichtstrecke (6) zwei jeweils selbständige Geräte (11, 15), insbesondere ein Aufzeichnungsträger-Vorratsmodul (15) mit einem Druckgerät (11), miteinander verbunden werden.

3. Verfahren nach einem der vorhergehenden Ansprüche, wobei ein zwischen der Antriebswalze (5) und dem Transportwalzenpaar (3b) liegender Aufzeichnungsträger (2) frei beschleunigt wird, weil zumindest die dem ausgangsseitigen Transportwalzenpaar (3b) am nächstenliegende Antriebswalze (5) über einen Freilauf (10) mit ihrer Antriebsachse (9) verbunden ist.

4. Verfahren nach einem der vorhergehenden Ansprüche, wobei während dem Ausrichten die Transportgeschwindigkeit in Transportrichtung (A) konstant ist.

5. Verfahren nach einem der vorhergehenden Ansprüche, wobei die Transportgeschwindigkeit in Transportrichtung (A) nach dem Ausrichten des Aufzeichnungsträgers (2) verändert wird.

6. Vorrichtung zum Ausrichten eines blattförmigen Aufzeichnungsträgers (2) in einem Blattverarbeitungsgerät (11), insbesondere zur Durchführung eines Verfahrens nach einem der vorhergehenden Ansprüche, mit
(a) einer Ausrichtstrecke (6) über die der Aufzeichnungsträger (2) von einer Eingabeposition (bei 3a) in einer Transportrichtung (A) zu einer Ausgabeposition (bei 3b) transportiert wird,
(b) einem Anschlag (1), an den der Aufzeichnungsträger (2) während der Transportbewegung quer zur Transportrichtung (A) zum Ausrichten bewegt wird, wobei
(c) eine Transporteinrichtung (4, 5, 9) vorgesehen ist, die mehrere, längs der Transportrichtung (A) angeordnete, angetriebene Walzen (5) umfaßt, die jeweils eine zur Transportrichtung (A) geneigte Drehachse (9) aufweisen,
(d) wodurch der in Transportrichtung (A) hinten liegende Teil (26a) der anschlagseitigen Kante (26) des Aufzeichnungsträgers (2) zeitlich vor deren vorderem Teil (26b) an den Anschlag (1) bewegt wird,
(e) an jeder Walze (5) jeweils eine mit der Walze (5) zusammenwirkende Kugel (4) vorgesehen ist, wodurch das Aufzeichnungsmaterial (2) an die Walze (5) angepreßt wird und eine Friktion zwischen Walze (5) und Aufzeichnungsträger (2) entsteht,
(f) wobei ein ausgangsseitiges Transportwalzenpaar (3b) vorgesehen ist, das rampengesteuert beschleunigbar ist und
(g) wobei die dem ausgangsseitigen Transportwalzenpaar (3b) nächstenliegende angetriebene Walze (5) über einen Freilauf (10) mit ihrer Antriebsachse (9) derart verbunden ist, dass der Aufzeichnungsträger (2) am Ende der Transportstrecke in Transportrichtung (A) frei beschleunigbar ist, so dass am Ende (bei 3b) der Ausrichtstrecke ein konstanter Blattabstand aufeinanderfolgender Aufzeichnungsträger (2) erzeugbar ist.

7. Vorrichtung nach Anspruch 6, wobei das ausgangsseitige Transportwalzenpaar (3b) den Aufzeichnungsträger (2) in Transportrichtung (A, v₀) transportiert.

8. Vorrichtung nach Anspruch 6 oder 7, wobei die Antriebswalze (5) eine mit einer Reibungsschicht versehende Oberfläche aufweist, wobei die Reibungsschicht aus einem Polyurethan-Material besteht und einen Reibungskoefizienten zwischen 1 und 2 hat.

9. Vorrichtung nach Anspruch 7 oder 8, wobei jeder Antriebswalze (5) eine frei in einem Kugelkäfig (7) gelagerte Kugel (4) zugeordnet ist, die insbesondere nur durch ihr Eigengewicht den vorbeilaufenden Aufzeichnungsträger (2) gegen die Antriebswalze (5) drückt, wodurch eine Friktion zwischen Antriebswalze (5) und Aufzeichnungsträger (2) entsteht.

10. Vorrichtung nach einem der Ansprüche 7 bis 9, wobei mehrere angetriebene Kugel-Walzenpaare (4,5) vorgesehen sind, die jeweils so angeordnet sind, daß das kleinste, in dem Gerät verarbeitbare Format des Aufzeichnungsträgers (2) ständig mit mindestens einem Kugel-Walzenpaar (4, 5) im Eingriff ist.

11. Druck- oder Kopiergerät mit einer Ausrichtvorrichtung nach einem der Ansprüche 7 bis 10, wobei die Ausrichtvorrichtung zwischen einer Blatt-Eingabestation (bei 3a) und einer Druckstation (12) angeordnet ist.

12. Abtastgerät mit einer Ausrichtvorrichtung nach einem der Ansprüche 7 bis 10, wobei die Ausrichtvorrichtung zwischen einer Vorlagen-Eingabestation und einer Abtasteinrichtung angeordnet ist.

## Claims

1. Method of orienting a sheet-shaped recording medium (2) in a sheet processing device (11), wherein
(a) the recording medium (2) is transported from an input position (at 3a) via an orientation path (6) in a transport direction (A) to an output position (at 3b),
(b) the recording medium (2) is moved during the transport motion transversely to the transport direction (A) toward a stop (1) at which it is oriented,
(c) the rear part (26a) of the stop-side edge (26) of the recording medium (2), as viewed in transport direction (A), is moved to the stop (1) before the front part (26b) of the stop-side edge,
(d) the transport in the transport direction (A) takes place via several driven rollers (5) arranged along the transport direction (A), said rollers each having a rotational axis (9) which is inclined to the transport direction (A),
(e) at the rollers (5), the recording material (2) is pressed toward the roller (5) by the inherent weight of a ball (4) cooperating with the roller (5), as a result whereof a friction between roller (5) and recording medium (2) arises, and
(f) the recording medium (2) is accelerated in transport direction (A) by an output-side transport roller pair (3b) in a ramp-controlled way such that at the end (at 3b) of the orientation path a constant sheet distance between successive recording media (2) is generated.

2. Method according to claim 1, wherein two independent devices (11, 15), in particular a recording medium supply module (15) and a printer device (11), are connected to one another via the orientation path (6).

3. Method according to one of the preceding claims, wherein a recording medium (2) lying between the drive roller (5) and the transport roller pair (3b) is freely accelerated, since at least the drive roller (5) lying closest to the transport roller pair (3b) at the output side is connected to its drive axis (9) via a free-wheel (10).

4. Method according to one of the preceding claims, wherein the transport speed in transport direction (A) is constant during the orientation procedure.

5. Method according to one of the preceding claims, wherein the transport speed in transport direction (A) is varied after the orientation of the recording medium (2).

6. Method of orienting a sheet-shaped recording medium (2) in a sheet processing device (11), in particular for carrying out a method according to one of the preceding claims, comprising
(a) an orientation path (6) via which the recording medium (2) is transported from an input position (at 3a) in a transport direction (A) to an output position (at 3b),
(b) a stop (1) against which the recording medium (2) is moved during the transport motion transversely to the transport direction (A) for orientation, wherein
(c) a transport device (4, 5, 9) is provided, which comprises several driven rollers (5) arranged along the transport direction (A), each roller having a rotational axis (9) which is inclined to the transport direction (A),
(d) as a result whereof the rear part (26a) of the stop-side edge (26) of the recording medium (2), as viewed in transport direction (A), is moved against the stop (1) before the front portion (26b) of the edge in terms of time,
(e) a ball (4) cooperating with the roller (5) is provided at each roller (5), as a result whereof the recording material (2) is pressed against the roller (5) and a friction between roller (5) and recording medium (2) arises,
(f) wherein a transport roller pair (3b) is provided on the output side, which pair can be accelerated in a ramp-controlled way,
(g) wherein the driven roller (5) lying closest to the transport roller pair (3b) on the output side being connected to its drive axis (9) via a free-wheel (10) such that the recording medium (2) can be freely accelerated at the end of the transport path in transport direction (A) so that at the end (at 3b) of the orientation path a constant sheet distance between successive recording media (2) can be generated.

7. Device according to claim 6, wherein the transport roller pair (3b) on the output side transports the recording medium (2) in transport direction (A, v₀).

8. Device according to claim 6 or 7, wherein the drive roller (5) has a surface provided with a friction layer, said friction layer consisting of a polyurethane material and having a friction coefficient between 1 and 2.

9. Device according to claim 7 or 8, wherein each drive roller (5) has a ball (4) mounted freely in a ball cage (7) allocated to it, which ball in particular only presses the passing recording medium (2) against the drive roller (5) by its inherent weight, as a result whereof a friction between the drive roller (5) and the recording medium (2) arises.

10. Device according to one of the claims 7 to 9, wherein several driven ball roller pairs (4, 5) are provided, which are each arranged such that the smallest format of the recording medium (2) that can be processed in the device is in constant mesh with at least one ball roller pair (4, 5).

11. Printer or copier device having an orientation device according to one of the claims 7 to 10, wherein the orientation device is arranged between a sheet input station (at 3a) and a printing station (12).

12. Scanning device having an orientation device according to one of the claims 7 to 10, wherein the orientation device is arranged between a document input station and a scanning device.

## Revendications

1. Procédé d'alignement d'un support d'information (2) en feuilles dans un appareil de traitement de feuilles (11), dans lequel :
(a) on fait défiler le support d'information (2) d'une position d'entrée (en 3a) à une position de sortie (en 3b) via une section d'alignement (6) selon un sens de défilement (A),
(b) pendant le mouvement de défilement, le support d'information (2) est déplacé transversalement au sens de défilement (A) en direction d'une butée (1) avec laquelle il est aligné,
(c) la partie arrière (26a), par référence au sens de défilement (A), du bord (26) du support d'information (2) qui se trouve du côté de la butée est déplacée devant la partie avant (26b) dudit bord au niveau de la butée (1),
(d) le défilement dans le sens de défilement (A) est effectué au moyen de plusieurs rouleaux (5) entraînés et agencés longitudinalement par rapport au sens de défilement (A), lesquels rouleaux comportent chacun un axe de rotation (9) qui est incliné par rapport au sens de défilement (A),
(e) le support d'information (2) est pressé contre les rouleaux (5) à chaque fois par le poids propre d'une bille (4) coopérant avec le rouleau (5) de telle sorte qu'une friction soit générée entre ledit rouleau (5) et le support d'information (2), et
(f) le support d'information (2) est accéléré dans le sens de défilement (A) au moyen d'une paire de rouleaux de défilement (3b) situés du côté de la sortie et étant commandés par une rampe, de sorte qu'un écartement de feuilles constant de supports d'information successifs (2) est généré à l'extrémité (en 3b) de la section d'alignement.

2. Procédé selon la revendication 1, dans lequel deux appareils autonomes (11, 15), en particulier un module de stockage de support d'information (15) et un appareil d'impression (11), sont reliés entre eux via la section d'alignement.

3. Procédé selon l'une des revendications précédentes, dans lequel un support d'information (2) se trouvant entre le rouleau d'entraînement (5) et la paire de rouleaux de défilement (3b) est accéléré librement en raison du fait que le rouleau d'entraînement (5) le plus près de la paire de rouleaux de défilement (3b) située du côté de la sortie est relié à son axe d'entraînement (9) par une roue libre (10).

4. Procédé selon l'une des revendications précédentes, dans lequel la vitesse de défilement dans le sens de défilement (A) est constante pendant l'alignement.

5. Procédé selon l'une des revendications précédentes, dans lequel la vitesse de défilement dans le sens de défilement (A) est modifiée après l'alignement du support d'information (2).

6. Dispositif d'alignement d'un support d'information (2) en feuilles dans un appareil de traitement de feuilles (11), en particulier destiné à mettre en oeuvre un procédé selon l'une des revendications précédentes, comportant :
(a) une section d'alignement (6) permettant de faire défiler le support d'information (2) d'une position d'entrée (en 3a) à une position de sortie (en 3b) selon un sens de défilement (A),
(b) une butée (1) contre laquelle, pendant le mouvement de défilement, le support d'information (2) est déplacé transversalement au sens de défilement (A) en vue de l'alignement, dans lequel
(c) il est prévu un dispositif de défilement (4, 5, 9) qui comporte plusieurs rouleaux (5) entraînés et agencés longitudinalement par rapport au sens de défilement (A), lesquels rouleaux comportent chacun un axe de rotation (9) qui est incliné par rapport au sens de défilement (A),
(d) de sorte que la partie arrière (26a), par référence au sens de défilement (A), du bord (26) du support d'information (2) qui se trouve du côté de la butée est déplacée devant la partie avant (26b) dudit bord au niveau de la butée (1),
(e) il est prévu au niveau de chaque rouleau (5) une bille (4) coopérant avec ledit rouleau (5), de telle sorte que le support d'information (2) soit pressé contre le rouleau (5) et qu'une friction soit générée entre ledit rouleau (5) et le support d'information (2),
(f) une paire de rouleaux de défilement (3b) étant prévue du côté de la sortie, lesdits rouleaux pouvant être accélérés en étant commandés par une rampe, et
(g) le rouleau d'entraînement (5) le plus près de la paire de rouleaux de défilement (3b) situés du côté de la sortie étant relié à son axe d'entraînement (9) par une roue libre (10) de sorte que le support d'information (2) à l'extrémité de la section de défilement, par référence au sens de défilement (A), peut être accéléré librement afin qu'un écartement entre feuilles constant de supports d'information successifs (2) puisse être généré à l'extrémité (en 3b) de la section d'alignement.

7. Dispositif selon la revendication 6, dans lequel la paire de rouleaux de défilement (3b) située du côté de la sortie fait défiler le support d'information (2) dans le sens de défilement (A, v₀).

8. Dispositif selon la revendication 6 ou 7, dans lequel le rouleau d'entraînement (5) présente une surface dotée d'un couche de friction, la couche de friction étant en un matériau à base de polyuréthane et ayant un coefficient de friction compris entre 1 et 2.

9. Dispositif selon la revendication 7 ou 8, dans lequel chaque rouleau d'entraînement (5) est associé à une bille (4) qui est montée librement dans une cage à bille (7), et qui presse par son poids propre le support d'information (2), passant devant ladite bille, contre ledit rouleau d'entraînement (5), de sorte qu'une friction est générée entre le rouleau d'entraînement (5) et le support d'information (2).

10. Dispositif selon l'une des revendications 7 à 9, dans lequel il est prévu plusieurs paires de rouleau-bille entraînées (4, 5) qui sont disposées de telle sorte que le plus petit format du support d'information (2) pouvant être traité dans l'appareil est continuellement en engagement avec au moins une paire de rouleau-bille (4, 5).

11. Appareil d'impression ou de copie comportant un dispositif d'alignement selon l'une des revendications 7 à 10, dans lequel le dispositif d'alignement est disposé entre une station d'entrée de feuilles (en 3a) et une station d'impression (12).

12. Appareil de balayage comportant un dispositif d'alignement selon l'une des revendications 7 à 10, dans lequel le dispositif d'alignement est disposé entre une station d'entrée de documents originaux et un dispositif de balayage.
